# EUROPÄISCHE PATENTSCHRIFT

(11) **EP 1 010 621 B1**
(45) Veröffentlichungstag und Bekanntmachung des Hinweises auf die Patenterteilung: **03.03.2004**
(21) Anmeldenummer: 99123545.8
(22) Anmeldetag: 26.11.1999
(51) Int. Cl.: B65B 19/10

(54) **Vorrichtung zum Zuführen von Zigarettengruppen**
Device for feeding groups of cigarettes
Dispositif pour alimenter des groupes de cigarettes

(30) Priorität: 15.12.1998 DE 19857600
(43) Veröffentlichungstag der Anmeldung: 21.06.2000
(73) Patentinhaber: Focke & Co. (GmbH & Co.), 27283 Verden (DE)
(72) Erfinder: Focke, Heinz, 27283 Verden (DE); Roesler, Burkard, 27337 Blender (DE)
(74) Vertreter: Bolte, Erich, Dipl.-Ing.

(56) Entgegenhaltungen:
- EP-A- 0 103 811
- GB-A- 2 217 697
- US-A- 3 993 217

## Beschreibung

Die Erfindung betrifft eine Vorrichtung zum Fertigen von Zigarettenpackungen für Zigarettengruppen, die komplett oder lagenweise durch Stößel aus Schächten eines Zigaretten-Magazins ausschiebbar sind, wobei einzeln übereinander angeordnete Zigaretten in jedem Schacht während der Ausschubbewegung auf der Oberseite der Stößel lagern und nach Rückkehr der Stößel in eine Ausgangsposition infolge Eigengewichts in eine untere Ausschubposition auf einer feststehenden Auflage - Platte - gelangen wobei die Stößel während des Ausschubs der Zigaretten und während der Rückbewegung in die Ausgangsstellung stets oberhalb der Platte bewegbar, sind.

Eine solche Vorrichtung ist zum Beispiel aus der US-A-4 856 538 bekannt.

Der Inhalt einer Zigarettenpackung ist eine Gruppe von geordneten, nämlich in Lagen bzw. Reihen angeordneten Zigaretten. Zur Bildung der Zigarettengruppe wird eine entsprechende Anzahl von Zigaretten aus einzelnen, nebeneinanderliegenden Schächten eines Zigaretten-Magazins durch Stößel ausgeschoben. Der Zigarettenausschub kann lagenweise, vorzugsweise aber als Ausschub der kompletten Zigarettengruppe mit vorzugsweise drei übereinanderliegenden Zigaretten je Schacht erfolgen. Nach Rückkehr der Stößel in eine Ausgangsstellung fallen die Zigaretten unter Eigengewicht in den Schächten nach unten bis auf eine Unterlage bzw. Platte.

Der Erfindung liegt die Aufgabe zugrunde, Maßnahmen zu treffen, die bei schonender Behandlung der empfindlichen Zigaretten gegenüber mechanischen Beanspruchungen höhere Taktgeschwindigkeiten beim Ausschub von Zigarettengruppen ermöglichen.

Zur Lösung dieser Aufgabe ist die erfindungsgemäße Vorrichtung gekennzeichnet durch folgende Merkmale:
a) die Stößel sind während der Ausschubbewegung der Zigaretten mit Abstand oberhalb der Auflage - Platte - bewegbar,
b) bei der Rückbewegung in die Ausgangsstellung sind die Stößel abwärts bewegbar, derart, dass die Abwärtsbewegung der Zigaretten in den Schächten vor Rückkehr der Stößel in die Ausgangsstellung einleitbar und bei Erreichen der Endstellung der Stößel vollendet ist.

Der Erfindung liegt die Erkenntnis zugrunde, dass die Abwärtsbewegung der Zigaretten in den Schächten verhältnismäßig viel Zeit in Anspruch nimmt, wenn diese notwendige Bewegung erst nach vollständiger Rückkehr der Stößel in die Ausgangsstellung eingeleitet wird. Bei dem erfindungsgemäßen Verfahren ist ein längerer Zeitraum für die Abwärtsbewegung der Zigaretten vorgegeben, weil dieser Bewegungstakt bereits während der Rückbewegung der Stößel beginnt, wobei diese abwärts bewegt werden, und zwar mit höherer Geschwindigkeit als die Fallbewegung der Zigaretten. Die überlagerte Abwärts- und Rückbewegung der Stößel ist so gesteuert, dass die Stößel bis zum Erreichen der Endstellung (außerhalb der Schächte) nicht mehr von den Zigaretten berührt werden.

Die Abwärtsbewegung bzw. die abwärts gerichtete Bewegungskomponente der Stößel bei der Rückbewegung ist so gewählt, dass die Zigaretten ohne Berührung der Stößel frei nach unten folgen können. Die Geschwindigkeitskomponente ist demnach höher als die Geschwindigkeit der Fallbewegung der Zigaretten.

Die erfindungsgemäße Vorrichtung umfaßt ein Zigaretten-Magazin mit Stößeln, die aufgrund einer entsprechenden Antriebsmechanik bei der Rückkehrbewegung eine überlagerte Abwärtsbewegung ausführen.

Weitere Einzelheiten der Erfindung werden nachfolgend anhand eines in den Zeichnungen dargestellten Ausführungsbeispiels näher erläutert. Es zeigt:
- Fig. 1: einen Teilbereich einer Verpackungsmaschine, nämlich ein Zigaretten-Magazin mit Zigarettenrevolver in schematischer Seitenansicht, teilweise geschnitten,
- Fig. 2: eine Einzelheit des Zigaretten-Magazins während einer anderen Bewegungsphase in vergrößertem Maßstab,
- Fig. 3 bis Fig. 6: unterschiedliche Phasen der Bewegung von Zigaretten und Stößeln im unteren Bereich eines Zigaretten-Magazins in schematischer Seitenansicht.

Für die Herstellung von Zigarettenpackungen müssen Zigarettengruppen 10 gebildet werden, die dem Inhalt einer Zigarettenpackung entsprechen. Überwiegend besteht eine Zigarettengruppe 10 aus drei über- bzw. nebeneinander positionierten Lagen aus jeweils mehreren Zigaretten 11.

Die Zigarettengruppen 10 werden ganz oder teilweise durch Ausschub von Zigaretten 11 aus einem Zigaretten-Magazin 12 gebildet. Derartige Vorrichtungen zum Sammeln, Bevorraten und Ordnen von Zigaretten 11 sind grundsätzlich bekannt (US 4 856 538). Zum typischen Aufbau eines Zigaretten-Magazins 12 gehört eine Gruppe von nebeneinanderliegenden (Magazin-)Schächten 13. Jeder Schacht 13 bildet einen im wesentlichen aufrechten, schmalen Kanal, etwa entsprechend dem Durchmesser einer Zigarette 11. In jedem Schacht 13 ist eine Dichtlage von übereinander positionierten Zigaretten 11 gesammelt. Am unteren Ende der Schächte 13 bzw. einer Schachtgruppe werden die zu einer Zigarettengruppe 10 gehörenden Zigaretten 11 in Längsrichtung derselben ausgeschoben. Dabei wird selbsttätig die Zigarettengruppe 10 bzw. mindestens eine Lage derselben gebildet.

Zum Ausschub der Zigaretten 11 aus den Schächten 13 des Zigaretten-Magazins 12 dienen Stößel 14. Eine der Anzahl der Schächte 13 entsprechende Anzahl von stegartigen Stößeln 14 ist nebeneinander angeordnet und bildet eine gemeinsam betätigte Stößelgruppe 15.

Die Stößel 14 bzw. die Stößelgruppe 15 sind hin- und herbewegbar. In einer Ausgangsstellung (Fig. 6) befinden sich die Stößel 14 außerhalb des Bereichs der Schächte 13. Untere Zigaretten 11 innerhalb eines jeden Schachts 13 können nun an einer den Stößeln 14 zugekehrten Endfläche erfaßt und durch Bewegung des Stößels in Ausschubrichtung (Pfeil 16) aus dem Schacht 13 ausgeschoben werden. Die Schächte 13 sind an den Seiten durch aufrechte Magazinwände 17, 18 geschlossen. Diese erstrecken sich unten bis oberhalb des Bewegungsbereichs der Stößel 14, so dass eine Anzahl von Zigaretten 11 bei einer Ausschubbewegung der Stößel 14 auf der gegenüberliegenden Seite ausgeschoben werden kann. Bei dem vorliegenden Beispiel werden bei jedem Ausschubtakt drei übereinanderliegende Zigaretten 11 durch jeden Stößel 14 erfaßt.

Die Zigaretten 11 in den Schächten 13 liegen unten auf einer horizontalen Auflage, nämlich auf einer Platte 19. Diese ist so bemessen, dass die Zigaretten 11 mit ihrem überwiegenden Bereich auf der Platte 19 aufliegen. Ein den Stößeln 14 zugekehrter Endbereich, nämlich ein Teil von den Stößeln 14 zugekehrten Zigarettenfiltern 20, ist nach unten frei, da die Platte 19 mit Abstand von den filterseitigen Endflächen der Zigaretten 11 endet. Ein kleiner Bereich der Zigarettenfilter 20 liegt auf der Platte 19 auf, so dass eine stabile Abstützung der Zigaretten 11 in den Schächten 13 gewährleistet ist. Schachtwände 21 zur seitlichen Begrenzung der Schächte 13 erstrecken sich bis unterhalb der Platte 19 und seitlich bis außerhalb des Bereichs der Schächte 13, so dass die Stößel 14 mit ihren ausschubseitigen Enden auch in der zurückgezogenen Endstellung zwischen den Schachtwänden 21 positioniert sind.

Die aus den Schächten 13 ausgestoßene Zigarettengruppe 10 wird durch die Stößel 14 bis in den Bereich eines Zigarettenförderers transportiert, nämlich bis zu einem Zigarettenrevolver 22. Dieser weist mehrere, längs des Umfangs verteilte Taschen 23 auf, je zur Aufnahme einer Zigarettengruppe 10. Die Zigarettengruppe 10 wird durch die Stößel 14 auf der Platte 19 aufliegend bis in eine offene bzw. freie Tasche 23 geschoben. Im Bereich zwischen den Schächten 13 und dem Zigarettenrevolver 22 befinden sich seitliche Führungsorgane, die die Formation der Zigarettengruppe 10 während des Übergabetransports entsprechend einer packungsgerechten Zigarettengruppe 10 verformen.

Nach Rückkehr in die Ausgangsposition gemäß Fig. 6 fallen die Zigaretten 11 in den Schächten 13 nach unten, und zwar aufgrund des Eigengewichts. Wenn eine Stellung der Zigaretten gemäß Fig. 6 erreicht ist, kann ein neuer Ausschubtakt beginnen.

Zur Leistungsverbesserung wird die Fallbewegung der Zigaretten 11 in den Schächten 13 eingeleitet, bevor die Stößel die Endstellung gemäß Fig. 6 erreicht haben. Zu diesem Zweck werden die Stößel 14 während der Rückkehrbewegung (Bewegungsrichtung gemäß Pfeil 24) abwärts bewegt, derart, dass die Zigaretten 11 in den Schächten 13 bereits während der Rückbewegung der Stößel 14 nach unten fallen können. Zu diesem Zweck werden die Stößel in einer überlagerten Bewegung während einer Endphase der Rückkehrbewegung zugleich abwärts bewegt.

Die Stößel 14 sind zur Durchführung dieser Bewegung entsprechend gestaltet, nämlich mit einer geringeren konstruktiven Höhe ausgebildet als die Fallhöhe der Zigaretten 11. Wie insbesondere aus Fig. 1 ersichtlich, werden die Stößel 14 während der Ausschubbewegung und während einer Phase der Rückkehrbewegung in die Ausgangsstellung einer oberen Ebene bewegt, nämlich mit Abstand von der Platte 19. Wenn bei der Rückkehrbewegung (Pfeil 24) eine bestimmte Relativstellung erreicht ist (Fig. 3), werden die Stößel abwärts bewegt, bis (annähernd) zur Platte 19. Diese Abwärtsbewegung wird mit einer solchen Geschwindigkeit durchgeführt, dass die Zigaretten 11 innerhalb der Schächte 13 unter Eigengewicht nach unten fallen können, ohne dabei die Stößel 14 zu berühren. Diese befinden sich außerhalb des Bereichs der Zigaretten 11, wenn diese den Abstand zu den Stößeln 14 überwunden haben. Die Zigaretten 11 können so die vorher eingeleitete Fallbewegung ungehindert fortsetzen.

Die Abwärtsbewegung der Stößel 14 - bei unveränderter Fortsetzung der Rückbewegung - wird zweckmäßigerweise in einer Phase eingeleitet, wenn die Zigaretten 11 noch stabil auf der Oberseite der Stößel 14 aufliegen, also der Schwerpunkt der Zigaretten 11 sich noch im Bereich oberhalb der Stößel 14 befindet (Fig. 3). Die Stößel 14 vollziehen dabei eine Bewegungsbahn 25, die in Fig. 2 anhand einer stirnseitigen unteren Ecke 26 der Stößel 14 gezeigt ist. Die Bewegungsbahn 25 bildet bei der Rückbewegung eine nach unten gerichtete Schleife 27 und kehrt am Ende der Bewegungsbahn 25, deutlich außerhalb des Bereichs der Zigaretten 11, auf die ursprüngliche Ebene mit Abstand von der Platte 19 zurück. Der genannte Abstand ist so zu wählen, dass der Ausschubprozeß nicht beeinträchtigt ist. Als günstig hat sich ein Abstand erwiesen, der etwa dem halben Durchmesser einer Zigarette entspricht, also etwa 4 mm.

Die beschriebene Bewegung der Stößel 14 kann auf verschiedene Weise erreicht werden. Bei dem gezeigten Ausführungsbeispiel (Fig. 1) sind die Stößel 14 einer Stößelgruppe 15 an den von den Zigaretten 11 entferntliegenden Enden mit einem Schwenklager 28 an einer hin- und hergehenden Mechanik befestigt, im vorliegenden Falle an einem Schlitten 29, der auf Führungsstangen 30 verschiebbar ist. Der Schlitten 29 ist in üblicher Weise hin- und hergehend bewegbar (durch einen nicht gezeigten Antrieb) zur Durchführung der hin- und hergehenden Bewegungen der Stößel 14. Die überlagerte Abwärtsbewegung wird durch ein gesondertes Schwenkgetriebe 31 erzeugt. An den Stößeln 14 ist eine Betätigungsstange 32 angebracht. Diese ist mit einem Schwenkhebel 33 verbunden, der seinerseits durch ein Kurvengetriebe in schwenkendem Sinne gemäß Pfeil 34 bewegt wird. Das Kurvengetriebe besteht aus einer Kurvenscheibe 35, auf deren Umfang ein Rollenhebel 36 abläuft. Dieser vollführt entsprechend der Kontur der Kurvenscheibe 35 Schwenkbewegungen, die auf den Schwenkhebel 33 und von diesem über die Betätigungsstange 32 auf die Stößel 14 übertragen werden, so dass die insbesondere in Verbindung mit Fig. 2 beschriebene Bewegung ausgeführt wird. Die Abstimmung dieser Bewegung ist auch so gewählt, dass die Ecke 26 bei der überlagerten Rück- und Abwärtsbewegung der Stößel 14 keine Berührung mit der Platte 19 erhält.

Durch die vorgezogene Einleitung der Abwärtsbewegung der Zigaretten 11 ist ohne Beeinträchtigung derselben eine merkbare Leistungssteigerung möglich.

### Bezugszeichenliste:

- 10: Zigarettengruppe
- 11: Zigarette
- 12: Zigaretten-Magazin
- 13: Schacht
- 14: Stößel
- 15: Stößelgruppe
- 16: Pfeil
- 17: Magazinwand
- 18: Magazinwand
- 19: Platte
- 20: Zigarettenfilter
- 21: Schachtwand
- 22: Zigarettenrevolver
- 23: Tasche
- 24: Pfeil
- 25: Bewegungsbahn
- 26: Ecke
- 27: Schleife
- 28: Schwenklager
- 29: Schlitten
- 30: Führungsstange
- 31: Schwenkgetriebe
- 32: Betätigungsstange
- 33: Schwenkhebel
- 34: Pfeil
- 35: Kurvenscheibe
- 36: Rollenhebel

## Patentansprüche

1. Vorrichtung zum Fertigen von Zigarettenpackungen für Zigarettengruppen (10), die komplett oder lagenweise durch Stößel (14) aus Schächten (13) eines Zigaretten-Magazins (12) ausschiebbar sind, wobei einzeln übereinander angeordnete Zigaretten (11) in jedem Schacht (13) während der Ausschubbewegung auf der Oberseite der Stößel (14) lagern und nach Rückkehr der Stößel (14) in eine Ausgangsposition infolge Eigengewichts in eine untere Ausschubposition auf einer feststehenden Auflage - Platte (19) - gelangen, wobei die Stößel (14) während des Ausschubs der Zigaretten (11) und während der Rückbewegung in die Ausgangsstellung stets oberhalb der Platte (19) as bewegbar sind, **gekennzeichnet durch** folgende Merkmale:
a) die Stößel (14) sind während der Ausschubbewegung der Zigaretten (11) mit Abstand oberhalb der Platte (19) bewegbar,
b) bei der Rückbewegung in die Ausgangsstellung sind die Stößel abwärts bewegbar, derart, dass die Abwärtsbewegung der Zigaretten (11) in den Schächten (13) vor Rückkehr der Stößel (14) in die Ausgangsstellung einleitbar und bei Erreichen der Endstellung der Stößel vollendet ist.

2. Vorrichtung nach Anspruch 1, **dadurch gekennzeichnet, dass** die Stößel während der Rückbewegung eine nach unten gerichtete, bogenförmige Bewegungsbahn oberhalb der Auflage - Platte (19) - vollführen und in der zurückgezogenen Ausgangsstellung in eine obere Ausschubposition zurückkehren.

3. Vorrichtung nach Anspruch 1 oder 2, **dadurch gekennzeichnet, dass** die mit der Rückbewegung der Stößel (14) in die Ausgangsstellung überlagerte Abwärtsbewegung derselben einleitbar ist, wenn die Zigaretten (11) noch mit dem überwiegenden Bereich, nämlich mit ihrem Schwerpunkt, auf den Stößeln (14) lagern.

4. Vorrichtung nach Anspruch 1 oder einem der weiteren Ansprüche, **dadurch gekennzeichnet, dass** die Stößel (14) hin- und hergehend antreibbar und darüber hinaus auf- und abbewegbar sind, insbesondere in einer Schwenkbewegung.

5. Vorrichtung nach Anspruch 1 oder einem der weiteren Ansprüche, **dadurch gekennzeichnet, dass** sich die Platte (19) nur über eine Teillänge der Zigaretten (11) in den Schächten (13) erstreckt, insbesondere bis in den Anfangsbereich eines der Ausgangsstellung der Stößel (14) zugeordneten Zigarettenfilters (20), derart, dass die sich in Ausschubstellung befindenden Zigaretten (11) mit einem (kurzen) Bereich der Zigarettenfilter (20) im Bereich der Platte (19) befinden, der übrige Bereich der Zigarettenfilter (20) bzw. ein Endbereich filterfreier Zigaretten freiliegt.

6. Vorrichtung nach Anspruch 1 oder einem der weiteren Ansprüche, **dadurch gekennzeichnet, dass** die Stößel (14) durch ein gesondertes Hubgetriebe auf- und abbewegbar sind, insbesondere durch eine Betätigungsstange (32), die durch ein Kurvengetriebe in hebender und senkender Betätigungsrichtung der Stößel (14) bewegbar ist.

7. Vorrichtung nach Anspruch 1 oder einem der weiteren Ansprüche, **dadurch gekennzeichnet, dass** die Geschwindigkeit der Abwärtsbewegung der Stößel (14) bei der Rückkehrbewegung größer ist als die freie Fallbewegung der Zigaretten (11) in den Schächten (13).

## Claims

1. Apparatus for producing cigarette packs for cigarette groups (10) which can be pushed, in full or in layers, by push rods (14) out of shafts (13) of a cigarette magazine (12), it being the case that, in each shaft (13), cigarettes (11) arranged individually one above the other bear on the top side of the push rods (14) during the pushing-out movement and, once the push rods (14) have returned to a starting position, move under their own weight into a bottom, pushing-out position, on a fixed support - plate (19), it being possible for the push rods (14) always to be moved above the plate during the pushing-out movement of the cigarettes (11) and during the backward movement into the starting position, **characterized by** the following features:
a) the push rods (14), during the pushing-out movement of the cigarettes (11), can be moved at a distance above the plate (19),
b) the push rods can be moved downwards, during the backward movement into the starting position, such that the downward movement of the cigarettes (11) in the shafts (13) can be initiated before the push rods (14) have returned to the starting position and is completed when the end position of the push rods has been reached.

2. Apparatus according to Claim 1, **characterized in that**, during the backward movement, the push rods run along a downwardly directed, arcuate movement path above the support - plate (19) - and in the retracted, starting position, return to a top pushing-out position.

3. Apparatus according to Claim 1 or 2, **characterized in that** the downward movement of the push rods (14), which takes place at the same time as the latter move back into the starting position, can be initiated when the cigarettes (11) still bear on the push rods (14) over most of their extent, namely with their centre of gravity.

4. Apparatus according to Claim 1 or one of the further claims, **characterized in that** the push rods (14) can be driven back and forth and, furthermore, can be moved up and down, in particular in a pivoting movement.

5. Apparatus according to Claim 1 or one of the further claims, **characterized in that** the plate (19) extends merely over part of the length of the cigarettes (11) in the shafts (13), in particular as far as the starting region of a cigarette filter (20) assigned to the starting position of the push rods (14), such that the cigarettes (11) located in the pushing-out position have a (short) region of the cigarette filters (20) located in the region of the plate (19), and the rest of the cigarette filters (20) or an end region of filter-free cigarettes is exposed.

6. Apparatus according to Claim 1 or one of the further claims, **characterized in that** the push rods (14) can be moved up and down by a separate lifting mechanism, in particular by an actuating rod (32) which can be moved in the lifting and lowering actuating direction of the push rods (14) by a cam mechanism.

7. Apparatus according to Claim 1 or one of the further claims, charaterized in that the speed of the downward movement of the push rods (14) during the return movement is greater than the free-fall movement of the cigarettes (11) in the shafts (13).

## Revendications

1. Dispositif de fabrication de paquets de cigarettes pour des groupes de cigarettes (10) qui sont expulsés complets ou par couches, par des poussoirs (14), de puits (13) d'un magasin à cigarettes (12), des cigarettes (11) superposées une par une reposant, dans chaque puits (13), pendant le mouvement d'expulsion, sur le côté supérieur des poussoirs (14) et, après retour des poussoirs (14) dans une position initiale, venant par leur propre poids dans une position inférieure d'expulsion sur un appui fixe ― plaque (19) - , les poussoirs (14) étant toujours mus au-dessus de la plaque (19) pendant l'expulsion des cigarettes (11) et pendant leur mouvement de retour en position initiale, **caractérisé par** les caractéristiques suivantes :
a) les poussoirs (14) sont, pendant le mouvement d'expulsion des cigarettes (11), mus à distance au-dessus de la plaque (19),
b) lors de leur mouvement de retour en position initiale, les poussoirs sont mus vers le bas, de façon telle que le mouvement de descente des cigarettes (11) dans les puits (13) soit déclenché avant le retour des poussoirs (14) en position initiale et soit terminé lorsque les poussoirs atteignent leur position finale.

2. Dispositif selon la revendication 1, **caractérisé par le fait que** les poussoirs, pendant leur mouvement de retour, suivent au-dessus de l'appui - plaque (19) - une trajectoire arquée dirigée vers le bas et, dans leur position initiale reculée, reviennent dans une position supérieure d'expulsion.

3. Dispositif selon l'une des revendications 1 et 2, **caractérisé par le fait que** le mouvement de descente des poussoirs (14), superposé au mouvement de retour de ceux-ci en position initiale, est déclenché lorsque les cigarettes (11) reposent encore en majeure partie, c'est-à-dire par leur centre de gravité, sur les poussoirs (14).

4. Dispositif selon la revendication 1 ou une des autres revendications, **caractérisé par le fait que** les poussoirs (14) sont soumis à un mouvement de va-et-vient et en outre montent et descendent, en particulier dans un mouvement de rotation.

5. Dispositif selon la revendication 1 ou une des autres revendications, **caractérisé par le fait que** la plaque (19) s'étend seulement sur une partie de la longueur des cigarettes (11) dans les puits (13), en particulier jusque dans la zone de début d'un bout-filtre (20) associé à la position initiale des poussoirs (14), de façon telle que les cigarettes (11) se trouvant en position d'expulsion aient une (courte) partie de leur bout-filtre (20) dans la zone de la plaque (19) et la partie restante des bouts-filtres (20) ou une partie d'extrémité des cigarettes sans bout-filtre soit dégagée.

6. Dispositif selon la revendication 1 ou une des autres revendications, **caractérisé par le fait que** les poussoirs (14) sont soumis à un mouvement de montée et descente par un mécanisme élévateur séparé, en particulier par une tige de manoeuvre (32) qui est mue par un mécanisme à came en direction de manoeuvre de montée et de descente des poussoirs (14).

7. Dispositif selon la revendication 1 ou une des autres revendications, **caractérisé par le fait que** la vitesse du mouvement de descente des poussoirs (14) lors du mouvement de retour est supérieure à celle du mouvement de chute libre des cigarettes (11) dans les puits (13).
